# EUROPÄISCHE PATENTSCHRIFT

(11) **EP 0 892 742 B1**
(45) Veröffentlichungstag und Bekanntmachung des Hinweises auf die Patenterteilung: **11.10.2000**
(21) Anmeldenummer: 97918064.3
(22) Anmeldetag: 02.04.1997
(51) Int. Cl.: B65D 8/02, B65D 47/26, B65D 39/10

(54) **VERSCHLIESSBARER DECKEL FÜR EINE GETRÄNKEDOSE**
SEALABLE LID FOR A DRINKS CAN
COUVERCLE POUVANT ETRE FERME POUR UNE BOITE-BOISSON

(30) Priorität: 02.04.1996 DE 19613256
(43) Veröffentlichungstag der Anmeldung: 27.01.1999
(73) Patentinhaber: Schmalbach-Lubeca AG, 40880 Ratingen (DE)
(72) Erfinder: STRUBE, Lutz, D-38162 Cremlingen (DE)
(74) Vertreter: Leonhard, Frank Reimund, Dipl.-Ing.
(86) Internationale Anmeldenummer: DE9700673
(87) Internationale Veröffentlichungsnummer: WO9736793

(56) Entgegenhaltungen:
- WO-A-86/03728
- WO-A-95/29101
- US-A- 1 598 098
- US-A- 2 661 863
- US-A- 2 791 359
- US-A- 4 717 039

## Beschreibung

Die Erfindung betrifft einen Deckel für eine Getränkedose, wie sie üblicherweise aus Blech hergestellt werden.

Derartige durch Deckel verschließbare Getränkedosen sind in verschiedenen Ausführungsformen auf dem Markt. Es gibt Ausführungen, bei denen eine ausgestanzte Gießöffnung mit aufreißbarem Öffnungsverschluß im Deckelspiegel vorgesehen ist. Bei anderen Ausführungsformen ist im Deckelspiegel ein durch eine Ritz- oder Kerblinie umgrenzter eindrückbarer Bereich vorgesehen, der mittels einer hebelartigen Grifflasche aus dem Deckel herausgerissen oder eingedrückt werden kann, um die Ausgießöffnung freizulegen. Der eindrückbare Bereich kann gänzlich vom Deckelspiegel lösbar ausgebildet oder mit diesem unverlierbar verbunden sein. Ein Problem bei solchen Getränkedosen besteht darin, daß sie in den Fällen, in denen der Inhalt nicht mit einem Mal entleert wird, nicht wiederverschlossen werden können. Dies aber wäre erforderlich, wenn der Inhalt ohne nennenswerten Qualitätsverlust portionsweise und in Abständen entnommen werden soll.

Aus **US-A 1,598,098** (Muhlbach) ist ein Behälter und ein Verschlußdeckel bekannt, der gemäß dortiger Darstellung zum Verschließen von Eimern, Dosen und anderen aus Blech bestehenden Containern (drums, cans and other sheet metal containers) mit einem mit Gewinde versehenen Stopfen dient. Dort, wo die Öffnung groß ist, wird ein Verschluß mit Reibungsverbindung oder eine Platte mit mehreren Bolzen oder Schrauben angebracht, vgl. dort Sp. 1, Z. 9 bis 15, sowie Z. 68 bis 77. Ein dort dargestellter Verschluß (vgl. insbesondere dortige Fig. 5 und 6) ist kreisförmig und hat randseitige Bajonettelemente, die in eine entsprechend gegensinnig ausgebildete Form von Bajonettelementen am Deckelspiegel (dort 13, 16) eingreifen, so daß ein durch Drehen bewirktes Verschließen und ein durch Drehen bewirktes Öffnen des kleineren Deckels (dort 11) von dem größeren Deckel 10, der den eigentlichen Verschluß bildet, möglich ist. Die kleinere Öffnung ist aus der Mitte des dort dargestellten großen Deckels herausverlagert und eine zylindrische Wand (dort 13) erstreckt sich nach innen (zum Behälterinneren).. An dieser Wand sind die erwähnten Bajonettelemente angeordnet, vgl. dort S. 1, Z. 90 bis 97. Der kleinere kreisförmige Verschluß öffnet die unter ihm liegende Öffnung vollständig, wenn er aus den Bajonettelementen herausgedreht und von dem größeren kreisförmigen Deckel abgenommen wird. In ihrer Erstreckung her reduzierte Ausgießöffnungen im Öffnungsbereich des kleineren kreisförmigen Deckels sind bei Muhlbach nicht vorgesehen, allerdings ist das von seiner Erstreckung kleinere Verschlußelement ein die Gesamtöffnung dicht verschließendes Element, welches mit den an der Innenwand vorgesehenen Eingriffselementen außer bzw. in formschlüssigen Dreheingriff bringbar ist. Muhlbach zeigt also keine Getränkedose, sondern größere Eimer oder Behälter aus Metallblech, obwohl die von dieser Schrift gezeigte eimerförmige Ausbildung des Blechbehälters (for instance a drum) nur als Beispiel dort beschrieben ist. Auch in der **US-A 2,661,863** (Howe) ist ein Behälterverschluß für Container, wie Eimer, beschrieben, der sehr ähnlich aufgebaut ist und der gemäß dortiger Sp. 1, Z. 1 bis 10, sowie dortiger Fig. 1, 2 einen aus Blech bestehenden Großbehälter ist, der mehrfach flüssigkeitsdicht wiederverschlossen werden kann, vgl. dort Sp. 1, Z. 32 bis 39.

Aus der **WO 95/29101** (Crown Cork & Seal) ist eine originalitätsgesicherte Verschlußeinrichtung für eine Getränkedose gezeigt. Ein aus Kunststoff bestehender ringförmiger Einsatz ist in einer Öffnung angeordnet, welcher Einsatz mit einem Verschlußelement zusammenwirkt, um die Öffnung freizugeben oder zu verschließen, wobei das Verschlußelement über einen Zapfen mit dem Kunststoffeinsatz an einer radial weiter außen liegenden Stelle verbunden ist, um die Originalitätssicherung zu begründen. Ein Verdrehen des Verschlußelementes läßt drei schmale Brückenstellen (dort mit 10 bezeichnet) abreißen, so daß ein Reststeg (dort mit "Anker" bezeichnet) an der ursprünglichen Stelle verbleibt, während sich das Verschlußelement ihm radial gegenüber wegbewegt, bei einer Öffnungsbewegung gemäß den dort dargestellten Fig. 3, 4 und 5.

Es ist **Aufgabe der Erfindung,** für gängige Getränkedosen einen Deckel vorzuschlagen, der es ermöglicht, die Dose nach dem erstmaligen Entnehmen einer Teilmenge des Getränks ausreichend dicht wiederzuverschließen, um zu einem späteren Zeitpunkt und ohne nennenswerten Qualitätsverlust einen weiteren Teil oder den Rest des Getränks entnehmen zu können. Diese Aufgabe wird durch einen Deckel gemäß Anspruch 1 gelöst

Alle deckelseitigen, zum Wiederverschließen dienenden Elemente liegen radial innerhalb des Deckelrandes, so daß der Deckel zum Auffalzen an gängige Dosenrümpfe eingesetzt werden kann. Durch relative Drehung des Verschlußelementes und des Deckels in Eingriff bringbare Eingriffs- bzw. Gegeneingriffselemente an der Innenseite der aufragenden, zylindrischen Innenwand (des Walls) und der Außenseite des Verschlusses läßt sich eine ausreichend hohe Schließkraft zum dichten Wiederverschließen der Ausgießöffnung aufbringen. Besonders geeignet sind dabei nach Art eines Bajonettverschlusses arbeitende und ausgebildete Eingriffs- bzw. Gegeneingriffselemente.

Der stopfenförmige Verschluß kann wie der Deckel aus Metall bestehen. Er kann aber auch aus einem anderen formsteifen Material hergestellt werden.

Eine bevorzugte Ausführung beinhaltet Anspruch 4. Bei dieser Ausführung können besonders hohe Schließkräfte und damit eine besonders sichere Dichtfunktion beim Wiederverschließen der Öffnung erreicht werden. Der beim Ausgießen des Getränks benetzte Bereich der Kernwand des Walls (Anspruch 12, Anspruch 13) kann durch das Verschlußelement beim Wiederverschließen ganz abgedeckt werden (Anspruch5), wobei ein versteifter Randbereich den Verschlußstopfen umgibt, der auf dem oberen Rand des Walls (auf dem Kamm) mit Zugspannung aufliegt.

In einer Weiterbildung soll dieser Deckel besonders für den Fall ausgebildet sein, daß die Ausgießöffnung erst durch Aufbrechen einer Ritz- oder Kerblinie freigelegt wird.

Ein besonderer Vorteil der Ausführung nach Anspruch 6 oder Anspruch 7 besteht darin, daß die Ausbildung sich besonders für Deckel eignet, bei denen die Ausgießöffnung erst durch Einbrechen einer Ritz- oder Kerblinie freigelegt wird. Hierbei kann die relative Drehbewegung der bajonettartig ineinandergreifenden Eingriffs- und Gegeneingriffselemente zum gesteuerten Einbrechen und Freilegen der Öffnung genutzt werden. Der Einbrechvorgang erfordert dabei nur einen sehr geringen Kraftaufwand, da durch die Drehbewegung und durch den formschlüssigen Eingriff der relativ zueinander drehenden Teile eine erhebliche Kraftverstärkung erreicht wird.

Die Anordnung von jeweils einem Druckelement am Verschlußboden und einer zugehörigen Druckfläche (Anspruch 7) am Deckelspiegel überträgt die geringen Drehmomente als eine hohe axiale Druckkraft auf die Ritz- oder Kerblinie, zu deren Aufbrechen.

Die Zahl der Druckelemente und Druckflächen kann variieren, zumindest zwei können vorgesehen sein. Vorteilhaft können drei Druckelemente und Druckflächen zueinander angeordnet werden, die dann etwa in einem Winkel von 120° (±30°) an der Unterseite des Verschlußelementes und an der Oberseite des Deckelspiegels paarweise gegeneinander stehen. Werden Ringnut-Segmente mit ansteigendem Grund in dem Deckelspiegel angeordnet (Anspruch 17,20), so können entsprechende punktförmige Nocken am Verschlußboden des Verschlußelementes in den Ringnutsegmenten geführt werden und bei einer Drehung des Verschlußelementes werden kontinuierlich größere Kräfte zum Aufbrechen auf den Aufbrechabschnitt des Deckelspiegels ausgeübt. In der Ruhestellung (ungeöffneten Stellung) liegen die Nocken des Verschlußelementes in den tiefsten Bereichen der Ringung-Segmente.

Eine maximale und gleichwohl kontinuierlich beginnende Kraft bei der Aufbrechbewegung wird erreicht, wenn der tiefste Abschnitt eines Ringnut-Segmentes nahe oder unmittelbar gegenüber der Gelenkstelle liegt, die zwischen dem Aufbrechbereich des Deckelspiegels und dem verbleibenden Rest-Deckelspiegel ausgebildet ist, außerhalb der Ringnut-Segmente, jedoch innerhalb der Kernwand (Anspruch 19).

Ein erhabener Steuernocken kann im Deckelspiegel zwischen den Ringnut-Segmenten angeordnet sein, um einen großen Einschwenkwinkel des Öffnungsbereiches bei der Drehbewegung zu erreichen (Anspruch 18). In einer Ringnut am Boden des Verschlußelements liegen umfänglich in einem großen Winkel beabstandete Aufbrechnocken am Verschlußboden (Anspruch 17,18), um Ringnutsegmente und darin eingefügte erhabene Aufbrechnocken zu bilden. Wenn alle Nocken im Verschlußboden die gleiche Höhe in Richtung zum Deckelspiegel des Deckels aufweisen und die Ringnut-Segmente im Deckelspiegel jeweils einen gleichen Steigungsverlauf haben, wird die Scher-Öffnungskraft bei der Drehbewegung der Verschlußkappe in Winkelabständen auf den Aufbrechabschnitt des Deckelspiegels ausgeübt, so daß er sicher entlang der Kerblinie aufbricht.

Die zuvor beschriebene sichere Aufbrechwirkung auf die Kerblinie wird bei deutlichem Drehwinkel erreicht, der der Länge der Ringnut-Segmente im Deckelspiegel entspricht. Eine deutliche Drehbewegung erzeugt bei einer geringen axialen Versetzung des Aufbrechabschnitts des Deckelspiegels eine hohe Öffnungskraft, wobei die Nocken im Verschlußboden mit dem Steigungsverlauf der Ringnut-Segemente im Deckelspiegel zusammenarbeiten. Nach erfolgtem Aufbrechen treten keine großen axialen Kräfte mehr auf, statt dessen soll der aufgebrochene Öffnungsbereich in einem weiten Winkel nach unten (unterhalb der Ebene des Deckelspiegels) eingeschwenkt werden, um eine völlige Freilegung der Ausgießöffnung zu erreichen. Das wird erreicht, indem der erwähnte zusätzliche Steuernocken im Deckelspiegel, der nach außen zeigt, mit einem der Aufbrechnocken am Boden des Verschlusses, welcher Aufbrechnocken nach unten zeigt, zusammenarbeitet. Ist der Steuernocken im Deckelspiegel nahe des Gelenks angeordnet (Anspruch 21) so kann das Zusammenarbeiten der in entgegengesetzte Richtungen ausgeformten Nocken (Steuernocken und Einbrechnocken) einen weiten Schwenkwinkel ermöglichen, bei nur einem kurzen Drehwinkel.

Die Öffnungsbewegung wird also unterteilt in eine umfänglich starke Drehbewegung mit einer axial geringen Wirkung zum Aufbrechen und einem umfänglich kurzen Weg beim Übereinandergleiten oder Berühren des erwähnten Aufschwenk-Nockenpaares zum deutlichen Einschwenken mit einem erheblichen axialen Weg für das Freilegen der Öffnung.

Beim Einführen der Verschlußkappe in den Ringwall, dessen Innenwand die Kernwand ist, soll noch kein Aufbrechen bewirkt werden, weshalb in der Richtung der Öffnungsbewegung zwischen den axial gerichteten Einführungs-Kanälen für die Eingriffselemente an der zylindrischen Innenwand des Verschlusses und dem ersten Ringnut-Segment keine die Öffnung veranlassenden Druckelemente oder Gegendruckelemente vorgesehen sind, vielmehr wird bei der Herstellung durch erst spätere Ausformung der Nocken am Boden des Verschlusses sichergestellt, daß ein anfänglicher geringer Einführungswinkel zum Verriegeln des Verschlusses mit dem Deckel erfolgen kann, ohne jede Einbrechwirkung auf den Einbrechabschnitt auszuführen. Dazu werden die am Boden des Verschlusses angeordneten AufbrechNocken erst nach Einbringen des Verschlusses und Verriegeln des Verschlusses am Deckelspiegel so eingeformt, daß jede dieser Nocken in der korrespondierenden tiefsten Stelle der Ringnut-Segmente zu liegen kommen, was bevorzugt hinter dem erwähnten Steuernocken am Deckelspiegel ist.

Bei vereinfachter Fertigung kann im Verschlußboden eine vollumfänglich verlaufende Ringnut eingebracht werden, die vom Deckelspiegel weggerichtet ist, so daß ein Einsetzen und ein anfängliches Verdrehen um den Verriegelungswinkel Sigma (σ) möglich wird und erst hernach die Aufbrechnocken zum Deckelspiegel in der umlaufenden Nut am Verschlußboden ausgeformt werden, aber noch keine Wirkung haben, da sie in die vertieften Stellen der Ringnut-Segmente hineingreifen.

Ausführungs**beispiele** erläutern und ergänzen die Erfindung.
- **Figur 1**: zeigt in perspektivischer auseinandergezogener Stellung und in Schnittdarstellung ein erstes Ausführungsbeispiel eines Deckels mit Verschluß 102.
- **Figur 2**: zeigt eine abgewandelte Ausführungsform des Deckels nach Figur 1, mit einem anderen Verschluß 125.
- **Figur 3**: zeigt im Ausschnitt den Deckel nach Figur 2 während des Einbrechens der Ritz- oder Kerblinie 104 im Deckelspiegel 111.
- **Figur 4**: in Aufsicht den Deckel nach Figur 1 ohne das zugehörige Verschlußelement.
- **Figur 5**: ist ein Beispiel eines Deckels mit mehr als zwei, hier mit drei bogenförmigen Vertiefungen 117a,117b,117c, gleichmäßig verteilt innerhalb der Kernwand 106 und schräg aufsteigend ausgebildet.
- **Figur 6**: ist das zu Figur 5 korrespondierende Verschlußelement 125, mit ebenfalls drei umfänglich langgestreckten Aufnahmenuten 116a,116b,116c, mit jeweils dazwischen angeordneten punktförmigen Nocken 151a,151b,151c, zum Eingriff in die bogenförmigen Vertiefungen 117 gemäß Figur 5.
- **Figur 7**: veranschaulicht den zusammengesetzten Zustand, bei Einsetzen des Verschlusses 125 in die Kernwand 106 des Deckels gemäß Figur 5, wobei der verschlossene Zustand gezeigt ist, bei dem die verschlußseitige Nocke 151a in der tiefsten Stelle der deckelseitigen Bogen-Vertiefung 117b zu liegen kommt, unmittelbar oder nahe beim Gelenk 140.

Der Deckel 101 ist bevorzugt aus Blech hergestellt. Er weist einen Randbereich 101r auf, der in üblicher Weise mit dem Rand einer herkömmlichen Getränkedose bleibend verbunden werden kann. Der Deckel weist einen kreisförmigen Deckelspiegel 111 auf, der von einer zylindrischen Wand 106 (Kernwand) umgeben ist. In dem Deckelspiegel 111 ist ein aufbrechbarer Bereich durch eine, im dargestellten Beispiel kreisförmige, Kerb- oder Ritzlinie 103 begrenzt.

Am Fuß der Kernwand 106 ist eine zur Achse des Deckels hin (nach innen) offene Sicke 109 vorgesehen, die eine beachtliche radiale Tiefe aufweist. Am oberen Ende schließt sich an die Kernwand 106 ein Deckelradius 107 an. Die Kernwand, der Deckelradius als Kamm und eine zur Kernwand 106 benachbarte äußere Wandlage 106a bilden einen um die Ausgießöffnung herum liegenden Wall, der nach Aufwärts erhaben ist. Er ist in seinem Durchmesser klein gegenüber dem Durchmesser des Randes und hat mit seiner inneren Kernwand einen etwas größeren Durchmesser als der Aufbrechabschnitt 105 des Deckelspiegel 111.

An vorbestimmten begrenzten Umfangsbereichen der Kernwand 106 weist diese zur Achse des Deckels etwa parallele und zur Achse hin offene Kanäle oder Vertiefungen 108 auf. Diese sind zum Deckelradius 107 und zur Sicke 109 hin, also jeweils in axialer Richtung, offen.

Im Deckelspiegel 111 sind in Umfangsrichtung begrenzte bogenförmige Vertiefungen (oder Sicken) 117 vorgesehen, die an einem ihrer Enden zur Ebene des Deckelspiegels schräg ansteigende Druckflächen 118 aufweisen.

Dem Deckel ist ein Verschlußelement 102 zugeordnet, das aus einem relativ steifen Material, insbesondere aus Blech, besteht, aber auch aus einem anderen Material, wie Kunststoff, bestehen kann. Das Verschlußelement weist eine der Kernwand 106 entsprechende zylindrische Wand 112 auf, an die außen ein radial nach außen ragender Randflansch 113 anschließt, dessen Rand durch eine Einrollung 114 versteift ist. Am Grund der zylindrischen Wand 112 sind, in Umfangsrichtung verteilt, radial nach außen ragende Rippen 115 vorgesehen. Weiterhin weist der Verschluß 102 einen Boden (oder Spiegel) 110 auf, in dem bogenförmige nach unten ragende Druckelemente 116 eingeprägt sind. Die radiale Abmessung, die Umfangslänge, die Anzahl und der gegenseitige Abstand der Rippen 115 entspricht der radialen Tiefe, der Umfangsausdehnung, der Anzahl und dem Abstand der kanalförmigen Vertiefung 108 in der Kernwand 106 des Deckels.

Es ist ersichtlich, daß die Umfangssicke 109 als Eingriffselement und die Rippen 115 als Gegeneingriffselement eines bajonettartig ausgebildeten Verschlusses arbeiten. Wie der Pfeil 119 andeutet, wird das Verschlußelement 102 in der gezeigten relativen Stellung zum Deckel 101 in diesen eingedrückt, bis die Rippen 115 in die Ebene der Sicke 109 gelangen. Durch Drehen des Verschlußelements 102 gegenüber dem Deckel 101 greifen die Teile formschlüssig ineinander.

Der lichte Abstand 122 zwischen der Rippe 115 und dem Randflansch 113 des Verschlußelementes 102 ist kleiner als der Abstand 123 zwischen dem Kammradius 107 und der wirksamen (Ober-)Kante der Sicke 109, so daß im verriegelten Zustand der Randflansch 113 unter Vorspannung auf dem Deckelradius 107 aufliegt und so eine zuverlässige Abdichtung des von der Kernwand 106 umschlossenen Raumes bildet.

Es ist ersichtlich, daß beim Deckel 101 mit Verschlußelement 102 Funktionen zur Wirkung kommen, die bereits für den Fall des abdichtenden Wiederverschließens der Ausgießöffnung verwendet werden können, bei dem die Ausgießöffnung im Deckelspiegel 111 herstellungsmäßig vorgestanzt ist, also nicht erst aufgebrochen zu werden braucht.

Bevorzugt ist jedoch die Verwendung des Deckels in der dargestellten Form. Wenn entsprechend dem Pfeil 119 das Verschlußelement 102 in den Deckel eingedrückt und beide Teile geringfügig relativ zueinander verdreht werden in Drehrichtung α, so daß eine geringe Verriegelung stattfindet, kommt das rippenförmige Druckelement 116 in der bogenförmigen Vertiefung 117 zu liegen, ohne daß das Druckelement 116 auf den Deckelspiegel 111 einen nennenswerten Druck ausübt. Wenn jedoch das Verschlußelement 102 um 180° gegenüber dem Deckel 101 gedreht wird, reiten die Druckelemente 116 auf den schrägen Druckflächen 118 des Deckelspiegels auf, die die Fortsetzung der bogenförmigen Sicken 117 sind, und üben einen zunehmenden axialen Druck auf den Deckelspiegel aus. Dieser Druck reicht aus, um die Kerblinie 103 zum Einbrechen zu bringen, wobei durch die Drehung und die Nockenwirkung der Druckelemente 116 am Ende der 180°-Drehung der einbrechbare Bereich nahezu vollständig in Richtung y ins Innere der Dose gekippt worden ist. Zu diesem Zweck weist, wie später näher erläutert wird, die Kerblinie eine entsprechende, als Gelenklinie 140 wirkende Unterbrechung auf.

Die Zahl der Druckelemente 116 und der Druckflächen 118 kann variieren, insbesondere können (zumindest) zwei vorgesehen sein. Sie können paarweise vorgesehen sein. Entsprechendes gilt für die bajonettartigen Eingriffselemente 115 mit zugehörigen Kanälen 108 in der Kernwand 106.

Es ist nicht unbedingt erforderlich, daß die Kerblinie 103 konzentrisch zur Kernwand 106 verläuft.

Bei der Ausführungsform nach **Figur 2** ist der Deckel 101 in gleicher Weise ausgebildet wie bei der Ausführungsform nach **Figur 1**. Das Verschlußelement 125 unterscheidet sich von dem Verschlußelement 102 durch die andersartige Ausbildung des Randflansches 134,139 und seiner Versteifung. Das Verschlußelement 125 hat am Grunde seiner zylindrischen Wand 138 wenigstens zwei radial nach außen ragende Rippen 135 als Gegeneingriffselemente. Am oberen Ende der zylindrischen Wand 138 schließt sich der zunächst ebene Randflansch 139 an, der außen geringfügig nach unten abgebogen und schließlich nach oben und innen bei 134 eingerollt ist. Im Boden 136 ist wenigstens ein Druckelement 137 in Form einer bogenförmigen Rippe vorgesehen.

Die Funktion der Ausführung nach **Figur 2** ist praktisch identisch mit der nach **Figur 1**.

**Figur 3** zeigt den anfänglichen Aufbrechvorgang nach einer relativen Drehung α (alpha) des Verschlußelementes 125 gegenüber dem Deckel 101 um 90° gegenüber der zum Einführen des Verschlußelementes dienenden Stellung nach **Figur 2**. Man erkennt, daß das Druckelement 137 über die Schrägfläche 118 auf die Ebene des Deckelspiegels 111 aufgeritten ist, wobei der Deckelspiegel entlang der Kerblinie zum Einbrechen gebracht worden ist. Mit 105 ist der einbrechbare Bereich des Deckelspiegels 111 bezeichnet, während 104 die entstehende Ausgießöffnung bezeichnet.

**Figur 4** zeigt eine mögliche gegenseitige Zuordnung der Kanäle 108 und 108' und der Vertiefungen 117 und 117' mit jeweils angrenzender Druckfläche 118 und 118'. Ferner erkennt man bei 103a die abgebogenen Enden der unterbrochenen Kerblinie 103, wodurch im Bereich 140 eine bleibende Verbindung zwischen dem einbrechbaren Bereich 105 und dem Deckelspiegel 111 verbleibt, die zugleich als Gelenklinie beim Einbrechen und Einschwenken des Aufbrech-Spiegelabschnitts 105 dient.

Für den Fachmann ist ersichtlich, daß die bajonettartigen Eingriffs- und Gegeneingriffselemente zwischen den beiden Teilen 101 und 102 bzw. 125 auch vertauscht werden können. Entsprechendes gilt auch für die Druckelemente 116, 137 und die Druckflächen 118.

**Figur 5** veranschaulicht eine Aufsicht auf den Deckelspiegel gemäß Figur 4. Hier sind drei bogenförmige Vertiefungen 117a,117b,117c vorgesehen, die ausgehend von einer tiefsten Stelle zur Ebene des Deckelspiegels 111 ansteigen und die Druckflächen 118 (a,b,c) bilden. Die Einführ-Kanäle 108,108' sind entsprechen Figur 4 dargestellt, nur an einer um 90° versetzten Lage. In Figur 5 ist die bogenförmige Vertiefung 117b nicht mehr unmittelbar im Anschluß an den Einführungskanal 108 ausgebildet, sondern entsprechend versetzt, wenn zwei Einführungskanäle symmetrisch am Umfang der Kernwand 106 ausgebildet sind und drei umfänglich verteilte bogenförmige Vertiefungen 117 innerhalb dieser Kernwand im Deckelspiegel 111 vorgesehen sind.

Es können auch mehr als drei Bogen-Vertiefungen gebildet werden; die Anzahl von drei solcher Elemente stellt ein Optimum aus Funktion und Aufwand dar.

**Figur 6** veranschaulicht den Verschluß 125 mit einer Anordnung der Druckelemente 116 als Drucknocken 151a,151b,151c, während zwischen diesen Drucknocken eine umlaufende Nut 116a,116b,116c ausgebildet ist.

**Figur 7** veranschaulicht den zusammengesetzten Zustand in Aufsicht, wobei ein jeweiliger Drucknocken 151 in jeweils einer Bogen-Vertiefung 117 im Deckelspiegel 111 zu liegen kommt. Der Randflansch des Deckels ist hier nicht dargestellt, dagegen die Verdrehung der Rippen 135,135', die zunächst über die Kanäle 108,108' in axialer Richtung eingesetzt und dann um einen Winkel von etwa 45° verdreht dargestellt sind.

Ausgehend von der Verschlußstellung in Figur 7 kann aufgebrochen werden (Drehrichtung +α) oder der verschlossene Zustand geöffnet werden (Drehrichtung -α) zur Entnahme des Doseninhalts nach Abnahme des Stopfens 125.

Der in Figur 7 gezeigte Zustand ist der verschlossene Zustand, bei dem noch keine Aufbrechwirkung von den Verschlußbodennocken 151a,151b,151c ausgegangen ist. Dieser verschlossene Zustand wird nicht direkt durch Einsetzen des Verschlusses gemäß Figur 6 in den Deckelspiegel gemäß Figur 5 erhalten, sondern durch Einsetzen eines Verschlusses 125 gemäß Figur 6 ohne eingeprägte Aufbrechnocken 151a,151b, 151c, vielmehr nur versehen mit einer vollumlaufenden Ringnut 116a,116b,116c. Dann tritt keine Kollision mit dem Steuernocken 150 in Figur 7 und Figur 5 auf, der zur Erweiterung des Einschwenkweges eingesetzt wird. Erst nach Einfügen des nur mit einer nach oben (vom Deckelspiegel 111 weg) gerichteten Nut 116a,116b,116c versehenen Verschlusses werden die Aufbrechnocken 151a,151b,151c durch Invertieren der Ausformungsrichtung der erwähnten Nut so ausgebildet, daß sie in den Vertiefungen 117a,117b,117c zu liegen kommen, jeweils an der tiefsten Stelle, was im Falle des Aufbrechnockens 151a direkt hinter dem Steuernocken 150 gelegen ist. Der eingezeichnete Winkel α (Sigma) beträgt etwa 30° und entspricht der Verdrehung des Verschlusses 125 in dem Wall W, der in den Figuren 6, 7, 5 nicht näher dargestellt ist, zur Verriegelung des Verschlusses 125 an der Kernwand 106 des Walles W. Um diesen Winkel ist dann auch die Vertiefung 117b und der zugehörige Nocken 151a aus der Regel-Symmetrie von 120° bei drei angeordneten Drucknocken/Schrägflächen verlegt, so daß eine Anordnung von nur etwa 120° erreicht wird.

Wird ausgehend von Figur 7 der Verschluß 125 in Richtung +α verdreht, so erfolgt eine Aufbrechwirkung auf einem Winkel von etwa 60°, im Zuge der Schrägnuten 117a,117b,117c. Danach wird der Verschluß weitergedreht um einen Winkel von etwa 150°, bis die Nocken 151c mit der Steuernocke 150 am Deckelspiegel zusammenkommt, um dem aufgebrochenen Einbrechabschnitt einen erheblichen Einschwenkwinkel zu geben, bei nur kurzer Drehbewegung, die der Hälfte der Breite der Nocken 150/151c entspricht. Eine große Kraft ist für diese Schwenkbewegung nicht erforderlich, so daß ein kurzer Drehwinkel ausreichend ist. Das Zusammenarbeiten des erwähnten Nockenpaares 150/151c erfolgt dabei noch zu dem Zeitpunkt, bei dem der Verriegelungssteg 135 und sein gegenüberliegendes Analagon 135' in der Kernwand 106 verriegelt sind, so daß ein Wiederlager für die beim Aufschwenken entstehende Kraft gegeben ist.

Es ist ein Deckel zum Verschließen einer Getränkedose aus Blech vorgesehen, dem ein Verschlußelement (102) zugeordnet ist. Der Deckel weist im Deckelspiegel einen durch Kerblinie (103) begrenzten Einbrechbereich auf, der von einer zylindrischen Kernwand (106) eines Kernwalles (W) umgeben ist. Das Verschlußelement weist einen entsprechenden zylindrischen Teil (112) auf, der in die Kernwand eingreift. Jeweils am Fuß der zylindrischen Wände sind nach Art eines Bajonettverschlusses zusammenwirkende Eingriffs- bzw. Gegeneingriffselement(e) (115,109) vorgesehen. Ferner sind am Boden des Verschlußelementes und am Boden des Deckelspiegels (111) miteinander in axialer Richtung wirkende Druckelemente bzw. Druckflächen (117,116) vorgesehen, die so ausgebildet und angeordnet sind, daß bei Drehen des Verschlußelementes gegenüber dem Deckel die Kerblinie zum Aufbrechen (104) gebracht und die Ausgießöffnung freigelegt wird. Durch Drehen wird ein Randflansch (139) des Verschlußelementes mit entsprechender Vorspannung abdichtend auf einer Ringfläche (107) am oberen Ende des Kernwalles (W) des Deckels angedrückt.

## Patentansprüche

1. **Im wesentlichen aus Blech** bestehender Deckel für Getränkedosen, mit
- einem zum Verbinden mit einem Rand eines Getränkedosenrumpfes ausgebildeten Deckelrand (101r);
- einem inneren Deckelspiegelbereich (111);
- einer freilegbaren Ausgießöffnung (104) in dem inneren DeckelspiegelBereich (111);
- einer diesen Bereich (111) aufragend umgebenden zylindrischen Innenwand (106), radial innerhalb des Deckelrandes;
- einem die Ausgießöffnung (104) dicht verschließenden Verschlußelement (102;125), welches mit an der aufragenden Innenwand (106) vorgesehenen Eingriffselementen (109) außer bzw. in formschlüssigen Dreheingriff (115,135,108, 108',109; Alpha) bringbar ist;
zum Freilegen bzw. zum dichten Wiederverschließen der Ausgießöffnung (104).

2. Deckel nach Anspruch 1, bei dem die Eingriffselemente (109) und am Verschlußelement (102;125) entsprechende Gegeneingriffselemente (115,135) nach Art der Elemente eines Bajonettverschlusses ausgebildet und in bzw. außer Eingriff bringbar sind.

3. Deckel nach Anspruch 1 oder 2, bei dem das Verschlußelement (102) aus formsteifem Material, insbesondere aus Metall, besteht.

4. Deckel nach einem der Ansprüche 1 bis 3, wobei
(a) die Innenwand (106) zumindest eine zur Achse des Deckels (101) hin offene, umfänglich orientierte Vertiefung (109) als Eingriffselement aufweist;
(b) wenigstens zwei zur Achse des Deckels hin offene, umfänglich beabstandete und axial verlaufende Vertiefungen (108,108') vorgesehen sind,
zum axial gerichteten Einführen von am Verschlußelement (102,125) der Form, der Anzahl und dem umfänglichen Abstand nach entsprechend ausgebildeten Gegeneingriffselementen (115;135) und anschließendem Drehverriegeln (Alpha) der Gegeneingriffselemente in der Vertiefung (109).

5. Deckel nach Anspruch 4, bei dem das Verschlußelement (102) einen versteiften Randbereich (113,114;125,134,130) aufweist, der in verschlossenem Zustand einen an den oberen Rand der Innenwand (106) sich nach außen anschließenden Kamm (107) eines die Ausgießöffnung (104) umgebenden Walles (106,107;W) mit axialer Vorspannung übergreift.

6. Deckel nach Anspruch 4 oder 5, bei dem die Ausgießöffnung (104) durch einen von einer Kerb- oder Ritzlinie (103) begrenzten, einbrechbaren Bereich (105) des Deckelspiegels (111) bestimmt ist, und das Verschlußelement (102;125) bodenseitig (136,110) zum erstmaligen Einbrechen der Kerb- oder Ritzlinie (103) und zum erstmaligen Freilegen der Ausgießöffnung (104) ausgebildet ist (137, 117; 151a,151b,151c,117a,117b,117c).

7. Deckel nach einem der vorigen Ansprüche, dadurch gekennzeichnet, daß
(a) das Verschlußelement (102;125) an einem versteiften Randbereich (113,114) einen zylindrischen Wandbereich (112) aufweist, in welchem Gegeneingriffselemente (115,135) ausgebildet sind und der in einem Verschlußboden (110,136;151a,151b,151c) mündet,
(b) am Deckelspiegel (111) oder am Verschlußboden (110,136) wenigstens ein axial vorspringendes Druckelement (116,137) und
(c) am Verschlußboden (110,136) oder am Deckelspiegel (111) wenigstens eine in Umfangsrichtung ansteigende Druckfläche (118;117a,117b,117c; 118a,118b,118c) so zueinander angeordnet sind, daß bei relativer Derhung von Deckel (101) und Verschlußelement (102,125) das Druckelement durch Aufreiten auf der Druckfläche die Ritz- oder Kerblinie (103) zum Einbrechen bringt, um die Ausgießöffnung freizugeben.

8. Deckel nach Anspruch 7, dadurch gekennzeichnet,
daß der Einbrechbereich (105) des Deckelspiegels (111) über eine- durch Unterbrechung der Ritz- bzw. Kerblinie (103) gebildete - Gelenklinie (140) unverlierbar mit dem Rest des Deckelspiegels (111) verbunden und beim Eindrücken unter die Ebene des Deckelspiegels schwenkbar ist.

9. Deckel nach Anspruch 7 oder 8, dadurch gekennzeichnet, daß die Druckelemente (116,137;151a,117b;151b,117c,151c,117a) bzw. Druckflächen (118)
(a) jeweils paarweise und etwa einander diametral gegenüberliegend; oder
(b) im Winkel von etwa 120° angeordnet sind, wobei eines der Elemente oder Flächen um einen mäßigen Einführwinkel (Sigma) zwischen 10° und 30° gegenüber einer 120°-Lage verschoben ist.

10. Deckel nach einem der Ansprüche 7 bis 9, dadurch gekennzeichnet, daß der die ansteigenden Druckflächen (118) aufweisende Teil (111,110) am Ende jeder Druckfläche eine Vertiefung (117) aufweist, in welcher jeweils das Druckelement (116) des anderen Teils (110,111) vor dem Einbrechen der Ritz- oder Kerblinie (103) aufgenommen ist.

11. Deckel nach einem der vorigen Ansprüche, dadurch gekennzeichnet, daß im nicht verriegelten Zustand des Deckels das Verschlußelement (102,125) einen lichten axialen Abstand (122) zwischen einem Randabschnitt (113,139) und einem Gegeneingriffselement (115,135) hat, der kleiner ist, als der lichte axiale Abstand (123) zwischen dem außen an die Kernwand (106) anschließenden Deckelradius (107) und der in der Kernwand (106) umlaufenden Eingriffsnut (109) oder -sicke.

12. Deckel nach einem der vorigen Ansprüche, bei dem die Kernwand (106) die Innenwand eines die Ausgießöffnung (104) erhabenen umgebenden Ringwalles (W) ist, der aus zwei beabstandeten Blechlagen (106,106a) und einem sie verbindenden Kamm (107) gebildet ist.

13. Deckel nach Anspruch 12, bei dem der Ringwall (W) einen Durchmesser hat, der etwas größer als die Ausgießöffnung (104), aber deutlich bis erheblich kleiner als der Durchmesser des Randes (101r) des Deckels (101) ist.

14. Deckel nach einem der vorigen Ansprüche, bei dem alle Verriegelungselemente (108,109,115;135,108,109) für den Verschluß (102;125) innerhalb des Ringwalles (W) angeordnet sind.

15. Deckel nach Anspruch 14, bei dem die Verriegelungselemente axial gerichtete (119) Führungsbahnen (108,108') und umfänglich (α) orientierte Verriegelungsstege (109,115,135) beinhalten.

16. Deckel nach einem der vorigen Ansprüche, bei dem der Verschluß innen zwischen seinem zylindrischen Wandbereich (112,138) nicht ausgefüllt und nach oben offen ist.

17. Deckel nach einem der vorigen Ansprüche, bei dem
(a) am Boden (110,136) des Verschlußstopfens (102,125) drei im Abstand orientierte umfängliche Ringnutsegmente (116a,116b,116c) angeordnet sind, zwischen denen jeweils ein erhabener Nocken, insbesondere punktförmiger Gestalt, (151a,151b,151c) als Druckelement vorgesehen ist;
(b) am Deckelspiegel (111,105) des Deckels drei korrespondierende bogenförmige Vertiefungen (117a,117b,117c) jeweils zur Aufnahme eines der Nocken (151) ausgebildet sind.

18. Deckel nach Anspruch 17, bei dem am Deckelspiegel (110,105) des Deckels in Fortsetzung, aber versetzt gegenüber den Bogen-Vertiefungen (117) ein erhabener Steuernocken (150) vorgesehen ist, zum weit gerichteten Einschwenken des Aufbrechabscnitts (105) bei Berührung mit einem der Druckelement-Nocken (151c), wobei beide Nocken (151c,150) aufeinander zu erhaben sind.

19. Deckel nach einem der vorigen Ansprüche, bei dem die Gelenklinie (140) des Aufbrechabschnitts (105) des Deckelspiegels nahe dem Ende eines der Bogen-Vertiefungen (117) ist, die hier einen tiefsten Punkt aufweist, um in Richtung der Drehbewegung (α) der in dieser Bogen-Vertiefung (117b) geführten Nocke (151a) des Verschlußbodens (136) flacher zu werden, als Druckfläche oder Drucklinie (118b).

20. Deckel nach Anspruch 19, bei dem alle Bogen-Vertiefungen (117) entlang ihrer umfänglichen Erstreckung ansteigend ausgebildet sind.

21. Deckel nach Anspruch 18 oder 19, bei dem der Steuernocken (150) nahe der Gelenklinie angeordnet ist, zum Zusammenwirken mit einem der Druckelement-Nocken (151a,b,c) bei der Drehbewegung (α) des Verschlusses (102,125) nach erfolgtem Einbrechen des Einbrechabschnitts (105) zum starken Einschwenken des aufgebrochenen Abschnitts (105) unter die Ebene des Deckelspiegel (111).

## Claims

1. Lid for drinks cans consisting essentially of sheet metal, having
- a lid edge (101r) designed to connect with an edge of a drinks can body;
- an inner lid panel region (111);
- an exposable pouring opening (104) in the inner lid panel region (111);
- a cylindrical inner wall (106) surrounding this region (111) in upright manner, radially within the lid edge;
- a closure element (102; 125) tightly sealing the pouring opening (104) which can be engaged positively by rotation (115, 135, 108, 108', 109; alpha) or disengaged with engagement elements (109) provided on the upright inner wall (106);
for exposing or for tight resealing of the pouring opening (104).

2. Lid according to claim 1, in which the engagement elements (109) and corresponding counter-engagement elements (115, 135) on the closure element (102;125) are designed like the elements of a bayonet closure and can be engaged or disengaged.

3. Lid according to claim 1 or 2, in which the closure element (102) consists of dimensionally stable material, in particular of metal.

4. Lid according to one of claims 1 to 3, wherein
(a) the inner wall (106) has at least one peripherally orientated depression (109) open towards the axis of the lid (101) as the engagement element;
(b) at least two peripherally spaced and axially extending depressions (108, 108') open towards the axis of the lid are provided,
for axially directed introduction of counter-engagement elements (115; 135) designed correspondingly on the closure element (102, 125) according to the shape, the number and the peripheral distance and subsequent rotary locking (alpha) of the counter-engagement elements in the depression (109).

5. Lid according to claim 4, in which the closure element (102) has a stiffened edge region (113, 114; 125, 134, 130) which in the closed state engages over a ridge (107) of a wall (106, 107; W) surrounding the pouring opening (104) and which externally adjoins the upper edge of the inner wall (106) with axial prestressing.

6. Lid according to claim 4 or 5, in which the pouring opening (104) is defined by a collapsible region (105) of the lid panel (111) limited by a notch or score line (103), and the closure element (102; 125) is designed (137, 117; 151a, 151b, 151c, 117a, 117b, 117c) on the base side (136, 110) for first-time collapsing of the notch or score line (103) and for first-time exposure of the pouring opening (104).

7. Lid according to one of the above claims, characterised in that
(a) the closure element (102; 125) has a cylindrical wall region (112) on a stiffened edge region (113, 114), in which counter-engagement elements (115, 135) are designed and which emerges in a closure base (110,136; 151a, 151b, 151c),
(b) at least one axially projecting pressure element (116, 137) on the lid panel (111) or on the closure base (110, 136), and
(c) at least one pressure surface (118; 117a, 117b, 117c; 118a, 118b, 118c) rising in the peripheral direction on the closure base (110, 136) or on the lid panel (111) are arranged with respect to one another, so that on relative rotation of lid (101) and closure element (102, 125), the pressure element breaks the score or notch line (103) by riding on the pressure surface in order to expose the pouring opening.

8. Lid according to claim 7, characterised in that the collapsing region (105) of the lid panel (111) is connected non-detachably with the remainder of the lid panel (111) via a hinge line (140) - formed by interrupting the score or notch lime (103) - and can be pivoted when pressing in below the plane of the lid panel.

9. Lid according to claim 7 or 8, characterised in that the pressure elements (116, 137; 151a, 117b; 151b, 117c, 151c, 117a) or pressure surfaces (118) are arranged
(a) in each case in pairs and approximately diametrically opposite one another; or
(b) at an angle of about 120°, wherein one of the elements or surfaces is displaced by a moderate angle of introduction (sigma) between 10° and 30° with respect to a 120° position.

10. Lid according to one of claims 7 to 9, characterised in that the part (111, 110) having the rising pressure surfaces (118) has on the end of each pressure surface a depression (117), in which in each case the pressure element (116) of the other part (110, 111) is accommodated before breaking the score or notch line (103).

11. Lid according to one of the above claims, characterised in that in the non-locked state of the lid, the closure element (102, 125) has an internal axial distance (122) between an edge section (113, 139) and a counter-engagement element (115, 135), which is smaller than the internal axial distance (123) between the lid radius (107) connecting externally to the core wall (106) and the engagement groove (109) or seam on the circumference in the core wall (106).

12. Lid according to one of the above claims, in which the core wall (106) is the inner wall of an annular wall (W) surrounding the pouring opening (104) in raised manner and which is formed from two spaced layers of sheet metal (106, 106a) and a ridge (107) connecting them.

13. Lid according to claim 12, in which the annular wall (W) has a diameter, which is somewhat greater than the pouring opening (104), but significantly to considerably smaller than the diameter of the edge (101r) of the lid (101).

14. Lid according to one of the above claims, in which all locking elements (108, 109, 115; 135, 108, 109) for the closure (102; 125) are arranged within the annular wall (W).

15. Lid according to claim 14, in which the locking elements contain axially directed (119) guide tracks (108, 108') and peripherally (α) orientated locking bars (109, 115, 135).

16. Lid according to one of the above claims, in which the closure is not furnished in the interior between its cylindrical wall region (112, 138) and is open at the top.

17. Lid according to one of the above claims, in which
(a) three peripheral annular groove segments (116a, 116b, 116c) oriented at a distance are arranged on the base (110, 136) of the closure stopper (102, 125), between which annular groove segments (116a, 116b, 116c) in each case one raised cam, in particular of point-like design (151a, 151b, 151c) is provided as a pressure element;
(b) three corresponding arc-like depressions (117a, 117b, 117c) are designed on the lid panel (111, 105) of the lid in each case to accommodate one of the cams (151).

18. Lid according to claim 17, in which a raised control cam (150) is provided on the lid panel (110, 105) of the lid continuing, but offset with respect to the arc depressions (117), for widely directed pivoting-in of the break section (105) when contacting with one of the pressure element cams (151c), wherein both cams (151c, 150) are to be raised one on top of another.

19. Lid according to one of the above claims, in which the hinge line (140) of the break section (105) of the lid panel is near the end of one of the arc depressions (117) which has a deepest point here to become flatter in the direction of the rotary movement (α) of the cam (151a) of the closure base (136) guided in this arc depression (117b) as a pressure surface or pressure line (118b).

20. Lid according to claim 19, in which all arc depressions (117) are designed to be rising along their peripheral extension.

21. Lid according to claim 18 or 19, in which the control cam (150) is arranged near the hinge line for cooperation with one of the pressure element cams (151a, b, c) during the rotary movement (α) of the closure (102, 125) after collapsing of the collapsing section (105) has been effected for powerful pivoting-in of the broken section (105) below the plane of the lid panel (111).

## Revendications

1. Couvercle essentiellement en tôle destiné à des boîtes de boisson, comportant :
- un bord (101r) de couvercle conçu pour la liaison avec un bord d'un corps de boîte de boisson ;
- une zone intérieure de surface (111) de couvercle ;
- une ouverture verseuse (104) pouvant être dégagée située dans la zone intérieure de surface (111) de couvercle ;
- une paroi intérieure cylindrique relevée (106) entourant cette zone (111), radialement à l'intérieur du bord du couvercle ;
- un élément de fermeture (102 ; 125) obturant de façon étanche l'ouverture verseuse (104), qui peut être mis en ou hors prise de rotation (115, 135, 108, 108', 109 ; alpha) par complémentarité de forme avec des éléments de prise (109) prévus sur la paroi intérieure relevée (106) ;
afin de dégager ou de refermer de façon étanche l'ouverture verseuse (104).

2. Couvercle selon la revendication 1, dans lequel les éléments de prise (109), et des éléments de prise antagoniste (115, 135) correspondants prévus sur l'élément de fermeture (102 ; 125), sont agencés et peuvent être mis en ou hors prise comme des éléments d'une fermeture à baïonnette.

3. Couvercle selon la revendication 1 ou 2, dans lequel l'élément de fermeture (102) est en matériau de forme rigide, notamment en métal.

4. Couvercle selon l'une des revendications 1 à 3, dans lequel
(a) la paroi intérieure (106) comporte en tant qu'élément de prise au moins un renfoncement (109) circonférentiel ouvert vers l'axe du couvercle (101) ;
(b) il est prévu au moins deux renfoncements (108, 108') ouverts vers l'axe du couvercle qui sont espacés sur la circonférence et s'étendent axialement,
pour l'insertion en direction axiale d'éléments de prise antagoniste (115 ; 135) prévus sur l'élément de fermeture (102, 125) agencés en fonction de la forme, du nombre et de l'espacement circonférentiel, et le verrouillage par rotation (alpha) consécutif des éléments de prise antagoniste dans le renfoncement (109).

5. Couvercle selon la revendication 4, dans lequel l'élément de fermeture (102) comporte une zone de bord renforcé (113, 114 ; 125, 134, 130) qui, à l'état fermé, s'applique par précontrainte axiale sur un rebord (107) se raccordant vers l'extérieur au bord supérieur de la paroi intérieure (106) d'un bourrelet (106, 107 ; W) entourant l'ouverture verseuse (104)

6. Couvercle selon la revendication 4 ou 5, dans lequel l'ouverture verseuse (104) est définie par une zone de rupture (105) de la surface (111) du couvercle qui est délimitée par une ligne d'entaille ou d'amorce (103), et l'élément de fermeture (102 ; 125) est agencé (137, 117 ; 151a, 151b, 151c, 117a, 117b, 117c) du côté du fond (136, 110) pour la première rupture de la ligne d'entaille ou d'amorce (103), et pour le premier dégagement de l'ouverture verseuse (104).

7. Couvercle selon l'une quelconque des revendications précédentes, caractérisé en ce que
(a) l'élément de fermeture (102 ; 125) comporte au niveau d'une zone de bord renforcé (113, 114) une zone de paroi cylindrique (112), dans laquelle sont formés des éléments de prise antagoniste (115, 135), et qui débouche dans un fond de fermeture (110, 136 ; 151a, 151b, 151c),
(b) au moins un élément de pression (116, 137) faisant axialement saillie est prévu sur la surface (111) de couvercle ou sur le fond de fermeture (110, 136), et
(c) au moins une surface de pression (118 ; 117a, 117b, 117c ; 118a, 118b, 118c) ascendante dans la direction circonférentielle est prévue sur le fond de fermeture (110, 136) ou sur la surface (111) de couvercle, lesquels sont disposés l'un par rapport à l'autre de telle sorte que, lors d'une rotation relative du couvercle (101) et de l'élément de fermeture (102, 125), l'élément de pression provoque la rupture de la ligne d'entaille ou d'amorce (103) en s'appliquant sur la surface de pression afin de dégager l'ouverture verseuse.

8. Couvercle selon la revendication 7, caractérisé en ce que la zone de rupture (105) de la surface (111) de couvercle est reliée de façon imperdable au reste de la surface (111) de couvercle par l'intermédiaire d'une ligne d'articulation (140) - formée par une interruption de la ligne d'amorce ou d'entaille (103) -, et en ce que lors de l'enfoncement, elle peut être pivotée sous le plan de la surface du couvercle.

9. Couvercle selon la revendication 7 ou 8, caractérisé en ce que les éléments de pression (116, 137 ; 151a, 117b ; 151b, 117c, 151c, 117a) ou les surfaces de pression (118)
(a) sont respectivement disposés par couples et en étant sensiblement diamétralement opposés ; ou
(b) suivant un angle de l'ordre de 120°, l'un des éléments ou surfaces étant décalé d'un faible angle d'insertion (sigma) compris entre 10° et 30° par rapport à une position de 120°.

10. Couvercle selon l'une des revendications 7 à 9, caractérisé en ce que la partie (111, 110) comportant les surfaces de pression ascendantes (118) présente un renfoncement (117) sur l'extrémité de chaque surface de pression, dans lequel est logé l'élément de pression (116) de l'autre partie (110, 111) avant la rupture de la ligne d'amorce ou d'entaille (103).

11. Couvercle selon l'une quelconque des revendications précédentes, caractérisé en ce que, à l'état non verrouillé du couvercle, l'élément de fermeture (102, 125) présente un écartement axial libre (122) entre un tronçon de bord (113, 139) et un élément de prise antagoniste (115, 135), qui est inférieur à l'écartement axial libre (123) entre le rayon (107) du couvercle se raccordant extérieurement à la paroi noyau (106) et la rainure ou moulure de prise (109) circonférentielle pratiquée dans la paroi noyau (106).

12. Couvercle selon l'une quelconque des revendications précédentes, dans lequel la paroi noyau (106) est la paroi intérieure d'un bourrelet annulaire proéminent (W) entourant l'ouverture verseuse (104), qui est formé de deux couches de tôles (106, 106a) espacées l'une de l'autre, et d'un rebord (107) les reliant.

13. Couvercle selon la revendication 12, dans lequel le diamètre du bourrelet annulaire (W) est légèrement supérieur à celui de l'ouverture verseuse (104), mais nettement à considérablement inférieur au diamètre du bord (101r) du couvercle (101).

14. Couvercle selon l'une quelconque des revendications précédentes, dans lequel tous les éléments de verrouillage (108, 109, 115 ; 135, 108, 109) pour la fermeture (102 ; 125) sont disposés à l'intérieur du bourrelet annulaire (W).

15. Couvercle selon la revendication 14, dans lequel les éléments de verrouillage comportent des glissières de guidage (108, 108') orientées axialement (119), et des barrettes de verrouillage (109, 115, 135) orientées suivant la circonférence (α).

16. Couvercle selon l'une quelconque des revendications précédentes, dans lequel la fermeture n'est pas jointive intérieurement entre sa zone de paroi cylindrique (112, 138), et est ouverte vers le haut.

17. Couvercle selon l'une quelconque des revendications précédentes, dans lequel
(a) trois segments annulaires (116a, 116b, 116c) circonférentiels sont disposés en étant orientés à un certain écartement sur le fond (110, 136) du bouchon de fermeture (102, 125), entre lesquels un ergot proéminent (151a, 151b, 151c), notamment de forme ponctuelle, est prévu en tant qu'élément de pression ;
(b) trois renfoncements cintrés (117a, 117b, 117c) correspondants sont formés dans la surface (111, 105) de couvercle, qui sont respectivement destinés à la réception de l'un des ergots (151).

18. Couvercle selon la revendication 17, dans lequel un ergot de commande proéminent (150) est prévu sur la surface (111, 105) de couvercle en prolongement des renfoncements cintrés (117), mais décalé par rapport à ces derniers, lequel est destiné à pivoter largement le tronçon de rupture (105) lors du contact avec l'un des ergots/éléments de pression (151c), les deux ergots (151c, 150) étant proéminents l'un vers l'autre.

19. Couvercle selon l'une quelconque des revendications précédentes, dans lequel la ligne d'articulation (140) du tronçon de rupture (105) de la surface du couvercle est située à proximité de l'extrémité de l'un des renfoncements cintrés (117), qui comporte à ce niveau le point le plus bas afin de devenir, en tant que surface de pression ou ligne de pression (118b), plus plat dans le sens du mouvement de rotation (α) de l'ergot (151a) guidé dans ce renfoncement cintré (117b) du fond de fermeture (136).

20. Couvercle selon la revendication 19, dans lequel tous les renfoncements cintrés (117) sont agencés de façon ascendante le long de leur extension circonférentielle.

21. Couvercle selon la revendication 18 ou 19, dans lequel l'ergot de commande (150) est disposé à proximité de la ligne d'articulation afin d'agir conjointement avec l'un des ergots/éléments de pression (151a, b, c) lors du mouvement de rotation (α) de la fermeture (102, 125) après la rupture du tronçon de rupture (105), et de pivoter fortement le tronçon (105) déchiré sous le plan de la surface (111) de couvercle.
